# FASCICULE DE BREVET EUROPEEN

(11) **EP 4 464 613 B1**
(45) Date de publication et mention de la délivrance du brevet: **11.02.2026**
(21) Numéro de dépôt: 24177581.6
(22) Date de dépôt: 22.04.2014
(51) Int. Cl.: B65D 1/02

(54) **RECIPIENT APLATI COMPRENANT UN FOND VOUTE A ASSISE DE LARGEUR VARIABLE**
FLACHBEHÄLTER MIT EINEM GEWÖLBTEN BODEN MIT EINEM SITZ MIT VARIABLER BREITE
FLATTENED CONTAINER COMPRISING AN ARCHED BOTTOM HAVING A SEAT PORTION WITH VARIABLE WIDTH

(30) Priorité: 24.04.2013 FR 1353757
(43) Date de publication de la demande: 20.11.2024
(62) Demande divisionnaire de: 14727585.3
(73) Titulaire: Sidel Participations, 76930 Octeville-sur-Mer (FR)
(72) Inventeur: BOUKOBZA, Michel, 76930 OCTEVILLE-SUR-MER (FR); GUITON, Camille, 76930 OCTEVILLE-SUR-MER (FR)
(74) Mandataire: Sidel Group

(56) Documents cités:
- WO-A1-2007/127789
- WO-A2-2004/008834
- JP-A- 2007 039 038
- JP-U- H0 551 716

## Description

L'invention a trait au domaine des récipients obtenus par soufflage ou étirage soufflage à partir d'une ébauche (par exemple une préforme ou un récipient intermédiaire) en matière plastique telle que PET (polyéthylène téréphtalate).

L'invention se rapporte plus particulièrement aux récipients plats, c'est-à-dire aux récipients présentant en section une forme aplatie, typiquement ovale ou rectangulaire. Ce type de récipient est particulièrement adapté à certaines applications (notamment cosmétiques) dans lesquelles le contenu présente une viscosité élevée, une pression sur le corps du récipient favorisant l'écoulement du contenu.

Mais ce type de récipient n'est pas limité aux applications cosmétiques, et, pour des raisons d'ergonomie, il est également employé dans le conditionnement des boissons, la section aplatie offrant en effet une meilleure prise en main, comme cela est expliqué dans la demande internationale WO 2007/127789 (The Coca Cola Company) ou son équivalent américain US 2010/0000963.

Cet avantage en termes d'ergonomie s'accompagne toutefois d'un inconvénient mécanique, à savoir une certaine instabilité, due à l'aplatissement du récipient qui accroît le risque de basculement dans un plan axial parallèle à la petite largeur du récipient.

La stabilité du récipient est inversement proportionnelle à sa facilité de prise en main. C'est un compromis entre ces deux contraintes que vise la solution exposée dans le document WO 2007/127789 précité, qui propose d'une part de maintenir le rapport W/D (où W est la grande largeur du récipient, et D sa petite largeur) entre 1,2 et 1,8, et d'autre part de munir le fond du récipient de chanfreins arrondis (sic) dont le diamètre soit plus petit dans la petite largeur du récipient que dans sa grande largeur.

En réalité, cette solution n'apporte qu'une réponse partielle au problème d'instabilité dont sont affectés les récipients plats. Dans la pratique, on constate que l'instabilité naturelle (due à la forme plate) d'un tel récipient se double fréquemment d'une instabilité due à des défauts de forme sur le fond, en raison d'une mauvaise soufflabilité de celui-ci (par "soufflabilité", on entend sa capacité à adopter la forme du moule) due à des défauts de conception (essentiellement de dimensionnement).

Les problèmes de soufflabilité sont d'autant plus délicats à résoudre sur un récipient plat qui par nature est plus étiré dans le sens de la grande largeur que dans le sens de la petite largeur.

Une première solution simple pourrait consister à augmenter la pression de soufflage, mais les constructeurs se heurtent aux nécessités de maîtriser la consommation énergétique des machines, contraignant la pression de soufflage à la baisse.

Une deuxième solution simple pourrait consister à augmenter le temps de soufflage (et donc le temps de cycle) pour favoriser une meilleure prise d'empreinte du fond, mais cette solution se heurte également aux contraintes processuelles, qui visent à diminuer le temps de cycle pour augmenter les cadences de production.

On comprend donc qu'il est nécessaire d'améliorer la forme des récipients pour en accroître la stabilité tout en favorisant la soufflabilité.

L'invention vise à proposer un récipient plat susceptible de remplir un ou plusieurs (et de préférence l'ensemble) des objectifs suivants :
- bonne stabilité ;
- bon compromis entre ergonomie et stabilité ;
- bonne soufflabilité ;
- absence (ou quasi-absence) de défauts de planéité sur le fond.

A cet effet, il est proposé un récipient en matière plastique, muni d'un corps aplati et d'un fond dans le prolongement du corps à une extrémité inférieure de celui-ci, le fond comprenant :
- une assise périphérique définissant un plan de pose annulaire dont le contour présente, suivant un grand axe, une grande dimension A et, suivant un petit axe perpendiculaire au grand axe, une petite dimension A' strictement inférieure à la grande dimension ;
- une voûte concave qui s'étend à partir de l'assise vers une zone centrale ;
- l'assise présentant, entre le plan de pose et la voûte, une joue annulaire interne sensiblement perpendiculaire au plan de pose ;
- l'assise comprenant une marche formant un décrochement à la jonction entre le plan de pose et la joue ; cette assise présentant :
   o suivant le grand axe, une largeur C telle que : $0 , 03 \leq \frac{C}{A} \leq 0 , 1$
   o suivant le petit axe, une largeur C' telle que : $0 , 05 \leq \frac{C ′}{A ′} \leq 0 , 15 .$

Ainsi dimensionné, ce récipient présente à la fois une bonne rigidité au niveau de son assise (au bénéfice de la stabilité du récipient), notamment dans le plan du petit axe, tout en offrant une bonne soufflabilité d'assise.

Diverses caractéristiques peuvent être prévues, seules ou en combinaison :
- l'assise présente, entre le plan de pose et la voûte, une joue annulaire interne sensiblement perpendiculaire au plan de pose, cette joue s'étendant, suivant le grand axe, sur une hauteur D telle que : $0 , 002 \leq \frac{D}{A} \leq 0 , 1$
- la hauteur D de la joue est telle que : $0 , 01 \leq \frac{D}{A} \leq 0 , 05$
- la hauteur D de la joue est telle que : $\frac{D}{A} ≅ 0 , 025$
- la joue s'étend, suivant le petit axe, sur une hauteur D' telle que : $0 , 002 \leq \frac{D ′}{A ′} \leq 0 , 1$
- la hauteur D' de la joue est telle que : $0 , 01 \leq \frac{D ′}{A ′} \leq 0 , 1$
- la hauteur D' de la joue est telle que : $\frac{D ′}{A ′} ≅ 0 , 06$
- la largeur C de l'assise suivant le grand axe est telle que : $\frac{C}{A} ≅ 0 , 05$
- la largeur C' de l'assise suivant le petit axe est telle que : $\frac{C ′}{A ′} ≅ 0 , 08$

D'autres objets et avantages de l'invention apparaîtront à la lumière de la description d'un mode préféré de réalisation, faite ci-après en référence aux dessins annexés dans lesquels :
- la figure 1 est une vue en perspective par-dessous d'un récipient en matière plastique, détaillant en encart, à échelle agrandie, le fond du récipient ;
- la figure 2 est une vue de dessous du fond du récipient de la figure 1 ;
- la figure 3 est une vue de détail en section du récipient de la figure 2, selon le plan de coupe III-III, selon un premier mode de réalisation non conforme à l'invention;
- la figure 4 est une vue de détail en section du récipient de la figure 2, selon le plan de coupe IV-IV, selon le premier mode de réalisation non conforme à l'invention;
- la figure 5 est une vue similaire à la figure 3, selon un deuxième mode de réalisation ;
- la figure 6 est une vue similaire à la figure 4, selon le deuxième mode de réalisation.

Sur la figure 1 est représenté un récipient 1 formé par étirage soufflage, au sein d'un moule à l'empreinte du récipient 1, d'une préforme en matière plastique telle que PET (polyéthylène téréphtalate).

Le récipient **1** comprend un corps **2** qui s'étend suivant un axe X principal et se prolonge, d'un côté inférieur, par un fond **3,** et, d'un côté supérieur, opposé au fond **3,** par une épaule **4** elle-même prolongée par un col **5** définissant un buvant.

A la jonction entre le corps **2,** à l'extrémité inférieure de celui-ci, et le fond **3,** le récipient **1** présente un congé **6** externe de raccordement ayant un profil en arc de cercle à faible rayon (inférieur ou égal à 2 mm).

Le fond **3** comprend une assise **7** périphérique qui définit un plan **8** de pose continu, sensiblement perpendiculaire à l'axe X principal du récipient **1,** et par lequel celui-ci peut reposer à plat sur une surface plane (notamment la surface supérieure d'une table ou d'une bande transporteuse, au sein d'une machine de manutention sur une ligne de production de récipients).

Le plan **8** de pose est délimité transversalement vers l'extérieur (c'est-à-dire à l'opposé de l'axe X du récipient) par un périmètre **9** externe défini intérieurement par le congé **6.**

Le récipient **1** présente, en section transversale (c'est-à-dire perpendiculairement à son axe X), une forme aplatie, en l'espèce sensiblement ovale. Cette forme s'étend jusqu'au fond **3,** notamment au niveau du plan **8** de pose, dont le contour est sensiblement le même que le corps **2** en section et qui, à la manière d'une ellipse, présente :
- suivant un grand axe (dans le plan de coupe III-III sur la figure 2, ou encore dans le plan de la feuille sur la figure 3), une grande extension transversale A (appelée grande dimension), mesurée perpendiculairement à l'axe X au niveau du périmètre **9,** et
- suivant un petit axe, perpendiculaire au grand axe (c'est-à-dire dans le plan de coupe IV-IV sur la figure 2, ou encore dans le plan de la feuille sur la figure 4), une extension transversale A', également mesurée perpendiculairement à l'axe X au niveau du périmètre, cette petite extension transversale (appelée petite dimension) étant strictement inférieure à la grande dimension A : $\frac{A ′}{A} < 1$

L'assise **7** comprend une joue **10** annulaire interne qui s'étend axialement vers l'intérieur du récipient **1** dans le prolongement du plan **8** de pose, sensiblement perpendiculairement par rapport à celui-ci. Selon un premier mode de réalisation illustré sur les figures 3 et 4, l'assise **7** comprend un congé **11** interne ayant un profil en arc de cercle à faible rayon (inférieur ou égal à 2 mm environ), qui raccorde le plan **8** de pose à la joue **10.**

Selon un deuxième mode de réalisation illustré sur les figures 5 et 6, l'assise **7** comprend, au lieu d'un congé de raccordement du plan **8** de pose à la joue **10,** une marche **11'** formant un décrochement à la jonction entre le plan **8** de pose et la joue **10.** Cette marche **11'** peut servir de réserve en creux permettant de déporter vers l'intérieur du récipient **1** une éventuelle bavure résultant du fluage de matière dans un plan de joint du moule dans lequel est formé le récipient, ce plan de joint étant défini entre une paroi du moule (à l'empreinte du corps et du plan de pose) et un fond de moule (à l'empreinte de la voûte).

Le plan **8** de pose est délimité transversalement vers l'intérieur (c'est-à-dire en direction de l'axe X du récipient) par un périmètre **12** interne, défini extérieurement par le congé **11** interne (dans le cas du premier mode de réalisation) ou, respectivement, par un bord interne de la marche **11',** à sa jonction avec la joue **10** (dans le cas du second mode de réalisation).

Le fond **3** comprend en outre une voûte **13** concave, à concavité tournée vers l'extérieur du récipient **1.** Cette voûte **13** s'étend depuis l'assise **7,** dans le prolongement de la joue **10,** jusqu'à une zone **14** centrale du fond définissant un pion qui s'étend axialement en saillie vers l'intérieur du récipient **1.**

On note :
- C une largeur du plan **8** de pose (confondue avec une largeur de l'assise **7),** mesurée radialement suivant le grand axe entre le périmètre **12** interne et le périmètre **9** externe, respectivement entre un bord interne de la marche **11',** à sa jonction avec la joue **10,** et le périmètre **9** externe ;
- C' la largeur du plan **8** de pose mesurée radialement suivant le petit axe ;
- D une hauteur de la joue **10** (confondue avec une hauteur interne de l'assise **7),** mesurée suivant le grand axe (c'est-à-dire dans le plan de coupe III sur la figure 3, ou dans le plan de la feuille sur la figure 3 ou la figure 5) entre le plan **8** de pose et la jonction de la joue **10** avec la voûte **13** ;
- D' la hauteur de la joue **10** mesurée suivant le petit axe (c'est-à-dire dans le plan de coupe IV sur la figure 3, ou dans le plan de la feuille sur la figure 4 ou la figure 6).

Le fond **3** est conçu pour maximiser la stabilité de l'assise **7** tout en favorisant sa soufflabilité.

A cet effet, l'assise **7** est dimensionnée de telle sorte que sa largeur C soit variable en fonction de son extension transversale. Plus précisément, la largeur C de l'assise **7** est dimensionnée de la manière suivante :
- premièrement, la largeur C de l'assise **7** suivant le grand axe est telle que : $0 , 03 \leq \frac{C}{A} \leq 0 , 1$ avec, de préférence : $\frac{C}{A} ≅ 0 , 05$
- deuxièmement, la largeur C' de l'assise **7** suivant le petit axe est telle que : $0 , 05 \leq \frac{C ′}{A ′} \leq 0 , 15$
avec, de préférence : $\frac{C ′}{A ′} ≅ 0 , 08$

Par ailleurs, la largeur C de l'assise **7** suivant le grand axe est de préférence strictement supérieure à sa largeur C' suivant le petit axe : $C > C ′$

La joue **10** est également dimensionnée en fonction de la dimension transversale de l'assise **7 :**
- premièrement, la hauteur D de l'assise mesurée suivant le grand axe est telle que : $0 , 002 \leq \frac{D}{A} \leq 0 , 1$ avec, de préférence:$0 , 01 \leq \frac{D}{A} \leq 0 , 05$ et, selon un mode particulier de réalisation : $\frac{D}{A} ≅ 0 , 025$
- deuxièmement, la hauteur D de l'assise mesurée suivant le grand axe est telle que : $0 , 002 \leq \frac{D ′}{A ′} \leq 0 , 1$ avec, de préférence : $0 , 01 \leq \frac{D ′}{A ′} \leq 0 , 1$ et, selon un mode particulier de réalisation : $\frac{D ′}{A ′} ≅ 0 , 06$

Ce dimensionnement permet de maintenir une bonne stabilité du récipient **1** notamment dans le plan du petit axe (c'est-à-dire de la petite dimension), tout en maintenant une bonne soufflabilité du récipient dans le plan du grand axe, où l'étirage est plus difficile mais où la stabilité du récipient **1** est naturellement meilleure.

La plus grande largeur du plan **8** de pose suivant le grand axe contribue à une bonne soufflabilité de l'assise **7** dans cette direction, minimisant le risque d'apparition de distorsions (ou défauts de planéité) sur le plan **8** de pose.

En outre, l'étroitesse de l'assise **7** de pose suivant le petit axe lui confère un caractère quasi-linéique, qui diminue les risques d'hyperstatisme de l'assise **7** et accroît par conséquent la stabilité du récipient **1.**

Le dimensionnement de la joue **10** contribue notamment :
- à une meilleure soufflabilité du fond **3** dans le plan du grand axe, en minimisant la quantité de matière nécessitant un étirage axial ;
- à une meilleure rigidité de la voûte **13,** grâce à la variation de hauteur de son périmètre externe (à sa jonction avec la joue **10)** ;
- à une plus grande rigidité de l'assise **7** suivant le petit axe, au bénéfice de sa stabilité dans cette direction.

Pour former un tel récipient **1,** il est préférable de recourir à la technique du boxage, dans laquelle le récipient **1** est soufflé dans un moule muni d'une paroi latérale définissant une cavité à l'empreinte du corps **2** et un fond de moule monté mobile par rapport à la paroi entre une position basse dans laquelle le fond est écarté de la cavité, et une position haute dans laquelle le fond obture la cavité en complétant l'empreinte du récipient **1.** Le fond de moule, initialement en position basse, est remonté pendant le soufflage, ce qui conduit à un surétirage de la matière au niveau du fond **3,** favorable à sa prise d'empreinte, notamment au niveau de l'assise **7.**

## Revendications

1. Récipient **(1)** en matière plastique, muni d'un corps **(2)** aplati et d'un fond **(3)** dans le prolongement du corps **(2)** à une extrémité inférieure de celui-ci, le fond **(3)** comprenant :
- une assise **(7)** périphérique définissant un plan **(8)** de pose annulaire dont le contour présente, suivant un grand axe, une grande dimension A et, suivant un petit axe perpendiculaire au grand axe, une petite dimension A' strictement inférieure à la grande dimension,
- une voûte **(13)** concave qui s'étend à partir de l'assise **(7)** vers une zone **(14)** centrale ;
- l'assise (7) présente, entre le plan (8) de pose et la voûte (13), une joue (10) annulaire interne sensiblement perpendiculaire au plan (8) de pose ;
- l'assise (7) comprend une marche (11') formant un décrochement à la jonction entre le plan (8) de pose et la joue (10) ;
**caractérisée en ce que**:
- l'assise (7) présente :
o suivant le grand axe, une largeur C telle que : $0 , 03 \leq \frac{C}{A} \leq 0 , 1$
o suivant le petit axe, une largeur C' telle que : $0 , 05 \leq \frac{C ′}{A ′} \leq 0 , 15$

2. Récipient (1) selon la revendication 1, **caractérisé en ce que** l'assise **(7)** présente, entre le plan **(8)** de pose et la voûte **(13),** une joue **(10)** annulaire interne sensiblement perpendiculaire au plan **(8)** de pose, cette joue **(10)** s'étendant, suivant le grand axe, sur une hauteur D telle que : $0 , 002 \leq \frac{D}{A} \leq 0 , 1$

3. Récipient **(1)** selon la revendication 2, **caractérisé en ce que** la hauteur D de la joue **(10)** est telle que : $0 , 01 \leq \frac{D}{A} \leq 0 , 5$

4. Récipient **(1)** selon la revendication 2, **caractérisé en ce que** la hauteur D de la joue **(10)** est telle que : $\frac{D}{A} ≅ 0 , 025$

5. Récipient **(1)** selon l'une des revendications 2 à 4, **caractérisé en ce que** la joue **(10)** s'étend, suivant le petit axe, sur une hauteur D' telle que : $0 , 002 \leq \frac{D ′}{A ′} \leq 0 , 1$

6. Récipient **(1)** selon la revendication 5, **caractérisé en ce que** la hauteur D' de la joue **(10)** est telle que : $0 , 01 \leq \frac{D ′}{A ′} \leq 0 , 1$

7. Récipient **(1)** selon la revendication 5, **caractérisé en ce que** la hauteur D' de la joue **(10)** est telle que : $\frac{D ′}{A ′} ≅ 0 , 06$

8. Récipient (**1**) selon l'une des revendications précédentes, **caractérisé en ce que** la larguer C de l'assise suivant le grand axe est telle que:$\frac{C}{A} ≅ 0 , 05$

9. Récipient **(1)** selon l'une des revendications précédentes, **caractérisé en ce que** la largeur C' de l'assise suivant le petit axe est telle que : $\frac{C ′}{A ′} ≅ 0 , 08$

10. Récipient **(1)** selon l'une des revendications précédentes, **caractérisé en ce que** la largeur C de l'assise suivant le grand axe est telle que : $C > C ′$

## Patentansprüche

1. Behälter (1) aus Kunststoff, der einen abgeflachten Körper (2) und einen Boden (3) in Verlängerung des Körpers (2) an dessen unterem Ende aufweist, wobei der Boden (3) Folgendes aufweist:
- eine umlaufende Sitzfläche (7), die eine ringförmige Aufstellebene (8) bildet, deren Kontur entlang einer großen Achse eine große Abmessung A und entlang einer zur großen Achse senkrechten kleinen Achse eine kleine Abmessung A' aufweist, die deutlich kleiner ist als die große Abmessung,
- ein konkaves Gewölbe (13), das sich von der Sitzfläche (7) bis zu einem zentralen Bereich (14) erstreckt;
- wobei die Sitzfläche (7) zwischen der Aufstellebene (8) und dem Gewölbe (13) eine innere ringförmige Wange (10) aufweist, die im Wesentlichen senkrecht zur Aufstellebene (8) steht;
- wobei die Sitzfläche (7) eine Stufe (11') aufweist, die einen Absatz an der Verbindungsstelle zwischen der Aufstellebene (8) und der Wange (10) bildet;
**dadurch gekennzeichnet, dass**:
- die Sitzfläche (7) Folgendes aufweist:
o entlang der großen Achse eine Breite C, sodass: $0 , 03 \leq \frac{C}{A} \leq 0 , 1$
o entlang der kleinen Achse eine Breite C', sodass: $0 , 05 \leq \frac{C ′}{A ′} \leq 0 , 15$

2. Behälter (1) nach Anspruch 1, **dadurch gekennzeichnet, dass** die Sitzfläche (7) zwischen der Aufstellebene (8) und dem Gewölbe (13) eine innere ringförmige Wange (10) aufweist, die im Wesentlichen senkrecht zur Aufstellebene (8) steht, wobei diese Wange (10) sich entlang der großen Achse über eine Höhe D erstreckt, sodass: $0 , 002 \leq \frac{D}{A} \leq 0 , 1$

3. Behälter (1) nach Anspruch 2, **dadurch gekennzeichnet, dass** die Höhe D der Wange (10) so bemessen ist, dass: $0 , 01 \leq \frac{D}{A} \leq 0 , 05$

4. Behälter (1) nach Anspruch 2, **dadurch gekennzeichnet, dass** die Höhe D der Wange (10) so bemessen ist, dass: $\frac{D}{A} ≅ 0 , 025$

5. Behälter (1) nach einem der Ansprüche 2 bis 4, **dadurch gekennzeichnet, dass** sich die Seitenwand (10) entlang der kleinen Achse über eine Höhe D' erstreckt, sodass: $0 , 002 \leq \frac{D ′}{A ′} \leq 0 , 1$

6. Behälter (1) nach Anspruch 5, **dadurch gekennzeichnet, dass** die Höhe D' der Wange (10) so bemessen ist, dass: $0 , 01 \leq \frac{D ′}{A ′} \leq 0 , 1$

7. Behälter (1) nach Anspruch 5, **dadurch gekennzeichnet, dass** die Höhe D' der Wange (10) so bemessen ist, dass: $\frac{D ′}{A ′} ≅ 0 , 06$

8. Behälter (1) nach einem der vorhergehenden Ansprüche, **dadurch gekennzeichnet, dass** die Breite C der Sitzfläche entlang der großen Achse so bemessen ist, dass: $\frac{C}{A} ≅ 0 , 05$

9. Behälter (1) nach einem der vorhergehenden Ansprüche, **dadurch gekennzeichnet, dass** die Breite C' der Sitzfläche entlang der kleinen Achse so bemessen ist, dass: $\frac{C ′}{A ′} ≅ 0 , 08$

10. Behälter (1) nach einem der vorhergehenden Ansprüche, **dadurch gekennzeichnet, dass** die Breite C der Sitzfläche entlang der großen Achse so bemessen ist, dass: $C > C ′$

## Claims

1. Container (1) made of plastics material, having a flattened body (2) and a bottom (3) in the continuation of the body (2) at a lower end thereof, the bottom (3) comprising:
- a peripheral seating surface (7) defining an annular standing plane (8), the contour of which has, along a major axis, a large dimension A and, along a minor axis perpendicular to the major axis, a small dimension A' that is strictly smaller than the large dimension,
- a concave arch (13) that extends from the seating surface (7) to a central region (14);
- the seating surface (7) has, between the standing plane (8) and the arch (13), an internal annular flange (10) substantially perpendicular to the standing plane (8);
- the seating surface (7) comprises a step (11') forming an indentation at the join between the standing plane (8) and the flange (10);
**characterized in that**:
- the seating surface (7) has:
∘ along the major axis, a width C such that: $0.03 \leq \frac{C}{A} \leq 0.1$
o along the minor axis, a width C' such that: $0.05 \leq \frac{C ′}{A ′} \leq 0.15$

2. Container (1) according to Claim 1, **characterized in that** the seating surface (7) has, between the standing plane (8) and the arch (13), an internal annular flange (10) substantially perpendicular to the standing plane (8), this flange (10) extending, along the major axis, over a height D such that: $0.002 \leq \frac{D}{A} \leq 0.1$

3. Container (1) according to Claim 2, **characterized in that** the height D of the flange (10) is such that: $0.01 \leq \frac{D}{A} \leq 0.05$

4. Container (1) according to Claim 2, **characterized in that** the height D of the flange (10) is such that: $\frac{D}{A} ≅ 0.025$

5. Container (1) according to one of Claims 2 to 4, **characterized in that** the flange (10) extends, along the minor axis, over a height D' such that: $0.002 \leq \frac{D ′}{A ′} \leq 0.1$

6. Container (1) according to Claim 5, **characterized in that** the height D' of the flange (10) is such that: $0.01 \leq \frac{D ′}{A ′} \leq 0.1$

7. Container (1) according to Claim 5, **characterized in that** the height D' of the flange (10) is such that: $\frac{D ′}{A ′} ≅ 0.06$

8. Container (1) according to one of the preceding claims, **characterized in that** the width C of the seating surface along the major axis is such that: $\frac{C}{A} ≅ 0.05$

9. Container (1) according to one of the preceding claims, **characterized in that** the width C' of the seating surface along the minor axis is such that: $\frac{C ′}{A ′} ≃ 0.08$

10. Container (1) according to one of the preceding claims, **characterized in that** the width C of the seating surface along the major axis is such that: $C > C ′$
